# EUROPÄISCHE PATENTSCHRIFT

(11) **EP 1 434 731 B1**
(45) Veröffentlichungstag und Bekanntmachung des Hinweises auf die Patenterteilung: **08.03.2006**
(21) Anmeldenummer: 02776731.8
(22) Anmeldetag: 25.09.2002
(51) Int. Cl.: B65H 75/18

(54) **WICKELHÜLSE**
WINDING TUBE
BOBINE

(30) Priorität: 02.10.2001 DE 10148763
(43) Veröffentlichungstag der Anmeldung: 07.07.2004
(73) Patentinhaber: SONOCO Development Inc., Hartsville, SC 29550 (US)
(72) Erfinder: QUICK, Dieter, 51789 Lindlar (DE)
(74) Vertreter: Bauer, Dirk
(86) Internationale Anmeldenummer: PCT/DE2002/003642
(87) Internationale Veröffentlichungsnummer: WO 2003/031305

(56) Entgegenhaltungen:
- CH-A- 400 708
- DE-U- 7 608 086
- DE-U- 7 714 640
- DE-U- 8 811 272
- FR-A- 2 061 857
- US-A- 3 547 367
- US-A- 3 713 601
- US-A- 4 754 537
- US-A- 5 469 619
- US-A- 5 595 356
- US-A- 5 615 845

## Beschreibung

Die Erfindung betrifft eine Wickelhülse zum Aufnehmen eines bahnförmigen Guts, insbesondere für den Einsatz in der Papier- oder Druckindustrie, mit einem zylinderförmig langgestreckten, hohlen Hülsenkörper und mindestens einem ebenfalls zylinderförmigen, hohlen Adapter, wobei der Adapter endseitig verdrehfest an dem Hülsenkörper angebracht ist, der Außendurchmesser des Adapters den des Hülsenkörpers nicht überschreitet, der Adapter auf einem axialen Abschnitt des Hülsenkörpers im Wesentlichen auf dem gesamten Umfang mit einer Mantelfläche des Hülsenkörpers in Kontakt steht, der Adapter von dem Hülsenkörper zerstörungsfrei demontierbar ist, der Adapter auf seiner inneren im Wesentlichen kreisförmigen Mantelfläche Formschlusselemente aufweist, wobei Adapter und Hülsenkörper in der Kontaktfläche in Axialrichtung verlaufende Nuten oder Zähne aufweisen, wobei der Innendurchmesser des Hülsenkörpers größer als der Innendurchmesser des Adapters ist.

Derartige Wickelhülsen werden beispielsweise in der Papierindustrie, insbesondere auch in der Druckindustrie zu Aufnehmen von Papierbahnen eingesetzt Wickelhülsen bestehen im Wesentlichen aus einem zylinderförmig langgestreckten, hohlen Hülsenkörper aus Papier oder Pappe. In jüngerer Zeit kommen vereinzelt auch aus thennoplastischen Kunststoffen extrudierte Hülsenkörper zum Einsatz.

Zum Auf- oder Abwickeln des bahnförmigen Gutes wird die Wickelhülse in einer Wickelmaschine auf Spannfutter montiert, die von innen in die Enden des Hülsenkörpers eingreifen und durch Klemmen oder über Formschlusselemente die Einleitung eines Drehmomentes erlauben.

### Stand der Technik

Für Papier-Wickelhülsen ist es bekannt, den Hülsenkörper endseitig mit Adaptern auszustatten, die ein zerstörungsfreies Einspannen der relativ weichen Hülse erlauben. Häufig werden zu diesem Zweck U-formige Stirnkappen aus Metall auf die offenen Enden des Hülsenkörpers aufgesetzt.

Die DE 44 13 810 der Sonoco Products Co. beschreibt einen ringförmigen Adapter, der mit einer kegelstumpfförmigen Außenfläche in eine entsprechend kegelig ausgebildete Innenfläche in den offenen Enden eines Hülsenkörpers aus Papier eingeklebt wird. Der Adapter verstärkt zum Einen die Enden der Wickelhülse, die damit den Spannkräften in der Wickelmaschine besser widerstehen, zum Andern erlaubt er die Verwendung eines Hülsenkörpers, dessen Innendurchmesser größer ist als das Spannfutter der Wickelmaschine.

Auch bei den relativ preiswert herzustellenden Wickelhülsen aus Papier und Pappe stellt sich heutzutage zunehmend die Aufgabe, zur Vermeidung von Abfall diese Wickelhülsen mehrfach verwendbar zu gestalten. Bei dem in der DE 44 13 810 vorgeschlagenen Adapter werden jedoch einerseits durch die Verwendung eines Kegelsitzes die Kosten bei der Herstellung sowohl des Hülsenkörpers als auch des Adapters erhöht. Andererseits verhindert das vorgeschlagene Einkleben des Adapters in den Hülsenkörper die Weiterverwendung eines Adapters aus einem beschädigten Hülsenkörper.

Die US-A-5 595 356 offenbart eine Hülsen-Adapterkombination, für die ebenfalls Papphülsen verwendet werden, und enthält alle Merkmale des Oberbegriffs des Patentanspruchs 1. Ein Verkleben mit den Adaptern entfällt hier, jedoch muss die Papphülse dem Adapter durch passende Anbringung von zwei oder vier Aussparungen auf jeder Seite angepasst werden.

Im Vordergrund steht hier die Erleichterung der Montage des Adapters auf einen bewickelten Hülsenkörper, insbesondere im Hinblick auf die Schaffung besserer Sichtverhältnisse beim Herstellen des Formschlusses. Nachteilig ist bei der bekannten Hülse, dass ihre Stirnseite nicht durch den Adapter geschützt wird.

Kunststoff-Wickelhülsen werden dagegen in der Regel aus Kostengründen aus einfachen Materialien gefertigt, die allerdings regelmäßig den hohen Belastungen durch die Spannfutter nicht gewachsen sind. Die Herstellung von Wickelhülsen unter Verwendung hochwertiger, verschleißarmer Kunststoffe für die mehrfache Verwendung ist jedoch aufgrund des hohen Materialaufwandes nicht wirtschaftlich.

Die US-A-4 754 537 offenbart ein Herstellungsverfahren für eine Wickelhülse für Gewebe. Hier werden, gemäß dem vorbekannten Verfahren, Hülse und Adapter mindestens oberflächig miteinander verschmolzen, um eine Drehmomentübertragung von dem Adapter in die Hülse zu ermöglichen.

Auf dem Gebiet der Büromaschienentechnik ist einen walzenförmigen Farbband-Wickelkern für Tintendrucker bekannt, der in der DE-U-77 14 640 offenbart ist. Dort werden die beiden Adapterelemente mit der Hülse ebenfalls mittels der schon oben genannten Nut- und Federtechnik schlupfsicher verbunden.

### Aufgabe

Aufgabe der Erfindung ist es, eine Wickelhülse vorzuschlagen, die mehrfach wiederverwendbar, dabei preiswert herzustellen und variabel in der Anwendung ist.

### Lösung

Ausgehend von einer Wickelhülse der eingangs beschriebenen Art wird diese Aufgabe nach der Erfindung dadurch gelöst, dass der Adapter einen radial vorstehenden Bund aufweist, dessen Außendurchmesser dem Außendurchmesser des Hülsenkörpers im Wesentlichen entspricht und die Nuten oder Zähne in dem Hülsenkörper sich über dessen gesamte axiale Länge erstrecken.

Zusätzlich zur Klemmwirkung in der Kontaktfläche von Adapter und Hülsenkörper verhindert der radial vorstehender Bund des Adapters die axiale Verschiebung der Bauteile gegeneinander. Auf diese Weise können über den Adapter auch axiale Kräfte - beispielsweise zur Positionierung des Wickels in einer Maschine - aufgebracht werden. Dadurch dass der Außendurchmesser des Bundes an den Außendurchmesser des Hülsenkörpers angeglichen ist, kann die äußere Mantelfläche dieses Bundes ebenfalls als Wickelfläche genutzt werden. Beim Transport eines derart gestalteten Wickels trägt das aufgewickelte bahnförmige Gut zusätzlich zur axialen Fixierung des Adapters an dem Hülsenkörper bei.

Die kraftschlüssige Verbindung von Adapter und Hülsenkörper hingegen ist dann besonders vorteilhaft einzusetzen, wenn der Fertigungsaufwand reduziert werden soll. Dies ist in einfacher Weise dadurch zu erzielen, dass die Kontaktfläche als reine Zylinderfläche ausgebildet wird.

Durch Einsetzen eines abgekühlten Adapters in einen bedarfsweise erwärmten Hülsenkörper kann im Bereich der Kontaktfläche mit dem Hülsenkörper eine verdrehfeste Schrumpfpressung erzielt werden.

Insbesondere bei geringen Anforderungen an die zu übertragenden Drehmomente kann bereits durch aufgeraute Oberflächen - im Sinne eines Mikro-Formschlusses - die Verdrehfestigkeit sichergestellt werden. Bei speziellen Anforderungen an die Wickelhülse können die vorgestellten Möglichkeiten zur form- und kraftschlüssigen Verbindung vielfältig untereinander kombiniert werden.

Zur Beeinflussung der Abkühleigenschaften des Bundes können in diesen stirnseitige Aussparungen eingebracht werden.

Bei Verwendung von zwei erfindungsgemäßen Adaptern ist die Einleitung eines Drehmomentes an beiden Enden einer Wickelhülse möglich. Dies bietet sich insbesondere bei sehr langen Wickelhülsen an, wie sie beispielsweise in der Druckindustrie zum Einsatz kommen.

Bevorzugt wird der Adapter aus einem widerstandsfähigeren Material gefertigt als der Hülsenkörper. Die Verwendung hochwertiger - und damit teurer - Rohstoffe, zum Beispiel hochverschleißfester Kunststoffe wie faserverstärktes Polyamid kann so auf relativ kleine Bauteile beschränkt werden.

Der Adapter kann günstig im Spritzgussverfahren gefertigt werden. Insbesondere ist so die Ausformung von mehreren komplexen Merkmalen wie Nuten und Zähnen in der Kontaktfläche, von einem Bund mit stimseitigen Aussparungen und von Formschlusselementen auf der inneren Mantelfläche in einem Arbeitsgang möglich.

Bei einer möglichen Ausführungsform des Hülsenkörpers wird dieser aus Papier oder Pappe gefertigt, da so einerseits die Produktionskosten gering gehalten, andererseits Recyclingmaterialien einer sinnvollen Verwendung zugeführt werden können.

Die Verwendung höherwertiger Hülsenkörper aus thermoplastisch formbaren Kunststoffen, beispielsweise aus Styrolbutadien bietet sich an, weil die Einformung von Nuten und Zähnen in die Kontaktfläche von Adapter und Hülsenkörper dann besonders einfach ist.

Bei Herstellung dieser Hülsenkörper durch Extrusion können diese Formschlusselementen unmittelbar angeformt werden und verlaufen automatisch über die ganze Länge des Hülsenkörpers. Darüber hinaus kann dieser in beliebigen Längen je nach dem konkreten Bedarf hergestellt werden.

### Ausführungsbeispiel

Nachfolgend wird die Erfindung anhand eines in drei Ansichten dargestellten Ausführungsbeispiels erläutert. Es zeigt
- Fig. 1: eine Ansicht auf die Stirnseite eines erfindungsgemäßen Adapters,
- Fig. 2: einen Axialschnitt durch ein Ende einer erfindungsgemäßen Wickelhülse mit montiertem Adapter und
- Fig. 3: einein Schnitt senkrecht zur Achse durch eine erfindungsgemäße Wickelhülse mit montiertern Adapter.

### In den Figuren sind

- 1: die Wickelhülse,
- 2: der Hülsenkörper,
- 3: der Außendurchmesser der Wickelhülse,
- 4: der Adapter,
- 5: der Innendurchmesser des Adapters,
- 6: die Innenverzahnung des Hülsenkörpers,
- 7: der äußere Durchmesser der Innenverzahnung,
- 8: der innere Durchmesser der Innenverzahnung,
- 9: der Zahngrund der Innenverzahnung,
- 10: die Zahnkrone der Innenverzahnung,
- 11: die Zahnbreite der Innenverzahnung,
- 12: die Neigung der Zahnflanken,
- 13: die Außenverzahnung des Adapters,
- 14: ein Nocken,
- 15: die Breite des Nocken,
- 16: der innere Durchmesser des Nocken,
- 17: der Bund am Adapter,
- 18: die Länge des Bundes,
- 19: die Stirnseite des Adapters,
- 20: eine Aussparung,
- 21: die Breite der Aussparung,
- 22: die Tiefe der Aussparung,
- 23: die Montageschräge am Hülsenkörper,
- 24: die Montageschräge am Adapter zur Montage am Hülsenkörper und
- 25: die Montageschräge am Adapter zur Montage am Spannfutter.

Die Wickelhülse 1, deren eines Ende beispielhaft in den Figuren dargestellt ist, nimmt in einer nicht dargestellten Rotationsdruckmaschine eine ebenfalls nicht dargestellte, etwa 3 m breite Bahn Zeitungsdruckpapier auf. Der aus Polystyrol mit einer Dichte von 1,05 kg/dm³ extrudierte Hülsenkörper 2 mit einem Außendurchmesser 3 von 182 mm ist an beiden.Enden mit zwei gleichen, im Spritzgussverfahren aus glasfaserverstärktem Polyamid mit einer Dichte von 1,4 kg/dm³ gefertigten Adaptern 3 mit einem Innendurchmesser 5 von 154 mm versehen.

Der Hülsenkörper 2 weist über seiner gesamten Länge und über seinem gesamten Umfang eine in axialer Richtung verlaufende trapezförmige Innenverzahnung 6 mit einem äußeren Durchmesser 3 von 170 mm und einem inneren Durchmesser 5 von 165 mm auf. Zahngrund 9 und Zahnkrone 10 der Innenverzahnung 6 weisen in Umfangsrichtung eine Breite 11 von 5 mm, die Zahnflanken eine Neigung 12 von 39,1 ° auf.

Die Innenverzahnung 6 des Hülsenkörpers 2 greift passgenau mit einem radialen Spiel von 0,2 bis 0,4 mm in die entsprechend spiegelbildliche Außenverzahnung 13 des Adapters 3 ein. Der Adapter 3 ist mit drei auf seiner Innenseite am Umfang jeweils um 120 ° gegeneinander versetzten, in axialer Richtung verlaufenden, trapezförmigen Nocken 14 mit einer Breite 15 von 46,5 mm und einem inneren Durchmesser 16 von 150 mm an ein nicht dargestelltes, maschinenspezifisch genormtes Spannfutter angepasst.

Der Adapter 3 ist zusätzlich mit einem umlaufenden Bund 17 mit einer Länge 18 von 20 mm in axialer Richtung ausgestattet, an dem das Ende des Hülsenkörpers 2 unmittelbar anliegt. Der Außendurchmesser des Bundes 17 ist an den Außendurchmesser 3 der Wickelhülse 1 angepasst. Die Stirnseite 19 des Adapters 3 weist 26 gleichmäßig über den Umfang verteilte Aussparungen 20 mit einer radialen Breite 21 von 4 mm und einer axialen Tiefe 22 von 12 mm auf.

Zur Erleichterung der Montage sowohl des Adapters 3 in den Hülsenkörper 2, als auch der Wickelhülse 1 auf das nicht dargestellte Spannfutter sind der Hülsenkörper 2 und der Adapter 3 an den jeweiligen Einlaufenden mit kegelförmigen Montageschrägen 19, 24 und 25 versehen.

## Patentansprüche

1. Wickelhülse (1) zum Aufnehmen eines bahnförmigen Guts, insbesondere für den Einsatz in der Papier- oder Druckindustrie mit einem zylinderförmig langgestreckten, hohlen Hülsenkörper (2) und mindestens einem ebenfalls zylinderförmigen, hohlen Adapter (4), wobei der Adapter (4) endseitig verdrehfest an dem Hülsenkörper (2) angebracht ist, der Außendurchmesser (3) des Adapters (4) den des Hülsenkörpers (2) nicht überschreitet, der Adapter (4) auf einem axialen Abschnitt des Hülsenkörpers (2) im Wesentlichen auf dem gesamten Umfang mit einer Mantelfläche (6) des Hülsenkörpers (2) in Kontakt steht, der Adapter (4) von dem Hülsenkörper (2) zerstörungsfrei demontierbar ist, der Adapter (4) auf seiner inneren im Wesentlichen kreisförmigen Mantelfläche Formschlusselemente (14) aufweist, wobei Adapter (4) und Hülsenkörper (2) in der Kontaktfläche in Axialrichtung verlaufende Nuten oder Zähne (6, 13) aufweisen, wobei der Innendurchmesser des Hülsenkörpers (2) größer als der Innendurchmesser des Adapters (4) ist, ***gekennzeichnet dadurch, dass*** der Adapter (4) einen radial vorstehenden Bund (17) aufweist, dessen Außendurchmesser dem Außendurchmesser (3) des Hülsenkörpers (2) im Wesentlichen entspricht und die Nuten oder Zähne (6, 13) in dem Hülsenkörper (2) sich über dessen gesamte axiale Länge erstrecken.

2. Wickelhülse (1) nach Anspruch 1, ***dadurch gekennzeichnet, dass*** der Adapter (4) mit dem Hülsenkörper (2) kraftschlüssig verbunden ist.

3. Wickelhülse (1) nach dem vorgenannten Anspruch, ***dadurch gekennzeichnet, dass*** der Adapter (4) mit dem Hülsenkörper (2) im Bereich der Kontaktfläche durch eine Schrumpfpressung verbunden ist.

4. Wickelhülse (1) nach mindestens einem der vorgenannten Ansprüche, ***dadurch gekennzeichnet, dass*** Adapter (4) oder Hülsenkörper (2) in der Kontaktfläche eine aufgeraute Oberfläche aufweisen.

5. Wickelhülse (1) nach mindestens einem der vorgenannten Ansprüche, ***dadurch gekennzeichnet, dass*** der Bund (17) stirnseitige Aussparungen (20) aufweist.

6. Wickelhülse (1) nach mindestens einem der vorgenannten Ansprüche, ***dadurch gekennzeichnet, dass*** sie an beiden Enden Adapter (4) aufweist.

7. Wickelhülse (1) nach mindestens einem der vorgenannten Ansprüche, ***dadurch gekennzeichnet, dass*** der Adapter (4) aus einem widerstandsfähigeren Material gefertigt ist als der Hülsenkörper (2).

8. Wickelhülse (1) nach mindestens einem der vorgenannten Ansprüche, ***dadurch gekennzeichnet, dass*** der Adapter (4) aus einem hochverschleißfesten Kunststoff gefertigt ist.

9. Wickelhülse (1) nach mindestens einem der vorgenannten Ansprüche, ***dadurch gekennzeichnet, dass*** der Adapter (4) aus einem faserverstärkten Kunststoff, insbesondere auf Basis von Polyamid gefertigt ist.

10. Wickelhülse (1) nach mindestens einem der vorgenannten Ansprüche, ***dadurch gekennzeichnet, dass*** der Adapter (4) im Spritzgussverfahren gefertigt ist.

11. Wickelhülse (1) nach mindestens einem der vorgenannten Ansprüche, ***dadurch gekennzeichnet, dass*** der Hülsenkörper (2) im Wickelverfahren aus Papier oder Pappe gefertigt ist.

12. Wickelhülse (1) nach mindestens einem der vorgenannten Ansprüche, ***dadurch gekennzeichnet, dass*** der Hülsenkörper (2) aus einem thermoplastisch formbaren Kunststoff, insbesondere aus Styrolbutadien gefertigt ist.

13. Wickelhülse (1) nach mindestens einem der vorgenannten Ansprüche, ***dadurch gekennzeichnet, dass*** der Hülsenkörper (2) durch Extrusion hergestellt ist.

## Claims

1. A winding tube (1) for receiving a strip-like material, especially for use in the paper or printing industry, comprising a cylindrical elongated hollow tube body (2) and at least one similarly cylindrical hollow adapter (4), with the adapter being attached in a torsion-resistant manner to the tube body (2), the outside diameter (3) of the adapter (4) not exceeding that of the tube body (2), the adapter (4) being in contact substantially over the entire circumference with a jacket surface (6) of the tube body (2) on an axial section of the tube body (2), the adapter (4) being dismountable from the tube body (2) in a non-destructive way, the adapter (4) comprising on its inner, substantially circular, jacket surface positive-locking elements (14), with adapter (4) and tube body (2) comprising grooves or teeth (6, 13) in the contact surface which extend in the axial direction, with the inside diameter of the tube body (2) being larger than the inside diameter of the adapter (4), **characterized in that** the adapter (4) comprises a radially projecting collar (17) whose outside diameter substantially corresponds to the outside diameter (3) of the tube body (2) and the grooves or teeth (6, 13) in the tube body (2) extend over its entire axial length.

2. A winding tube (1) as claimed in claim 1, **characterized in that** the adapter (4) is connected with the tube body (2) in a non-positive way.

3. A winding tube (1) as claimed in the preceding claim, **characterized in that** the adapter (4) is connected with the tube body (2) in the region of the contact surface by a shrinkage pressing.

4. A winding tube (1) as claimed in at least one of the preceding claims, **characterized in that** the adapter (4) or tube body (2) has a roughened surface in the contact surface.

5. A winding tube (1) as claimed in at least one of the preceding claims, **characterized in that** the collar (17) comprises recesses (20) on the face side.

6. A winding tube (1) as claimed in at least one of the preceding claims, **characterized in that** it comprises adapters (4) at both ends.

7. A winding tube (1) as claimed in at least one of the preceding claims, **characterized in that** the adapter (4) is made of a more resistant material than the tube body (2).

8. A winding tube (1) as claimed in at least one of the preceding claims, **characterized in that** the adapter (4) is a made of a highly wear-resistant plastic material.

9. A winding tube (1) as claimed in at least one of the preceding claims, **characterized in that** the adapter (4) is made from a fiber-reinforced plastic material, especially on the basis of polyamide.

10. A winding tube (1) as claimed in at least one of the preceding claims, **characterized in that** the adapter (4) is made by way of an injection molding method.

11. A winding tube (1) as claimed in at least one of the preceding claims, **characterized in that** the tube body (2) is made in a winding process of paper or paperboard.

12. A winding tube (1) as claimed in at least one of the preceding claims, **characterized in that** the tube body (2) is made from a plastic material that can be shaped in a thermoplastic way, especially styrene-butadiene.

13. A winding tube (1) as claimed in at least one of the preceding claims, **characterized in that** the tube body (2) is made by extrusion.

## Revendications

1. Manchon d'enroulement (1) destiné à recevoir un produit en forme de lé, en particulier dans l'industrie du papier ou de l'impression, avec un corps de manchon (2) creux allongé en forme de cylindre et au moins un adaptateur (4) creux, également cylindrique, dans lequel l'adaptateur (4) est monté de manière solidaire en rotation à une extrémité du corps de manchon (2), le diamètre extérieur (3) de l'adaptateur (4) ne dépasse pas celui du corps de manchon (2), l'adaptateur (4) est en contact avec une surface d'enveloppe (6) du corps de manchon (2) sensiblement sur toute la circonférence sur une partie axiale du corps de manchon (2), l'adaptateur (4) peut être démonté du corps de manchon (2) sans être détruit, l'adaptateur (4) présente sur sa surface d'enveloppe intérieure sensiblement circulaire des éléments d'engagement positif (14), l'adaptateur (4) et le corps de manchon (2) présentant dans la surface de contact des gorges ou des dents (6, 13) orientées dans le sens axial, le diamètre intérieur du corps de manchon (2) étant plus grand que le diamètre intérieur de l'adaptateur (4), **caractérisé en ce que** l'adaptateur (4) présente un collier (17) en saillie dans le sens radial, dont le diamètre extérieur est sensiblement égal au diamètre extérieur (3) du corps de manchon (2) et les gorges ou dents (6, 13) s'étendent dans le corps de manchon (2) sur toute la longueur axiale de celui-ci.

2. Manchon d'enroulement (1) selon la revendication 1, **caractérisé en ce que** l'adaptateur (4) est relié par adhérence au corps de manchon (2).

3. Manchon d'enroulement (1) selon la revendication précédente, **caractérisé en ce que** l'adaptateur (4) est relié au corps de manchon (2) au niveau de la surface de contact par ajustement fretté.

4. Manchon d'enroulement (1) selon l'une au moins des revendications précédentes, **caractérisé en ce que** l'adaptateur (4) ou le corps de manchon (2) présente dans la surface de contact une surface rugueuse.

5. Manchon d'enroulement (1) selon l'une au moins des revendications précédentes, **caractérisé en ce que** le collier (17) présente des évidements (20) sur sa face frontale.

6. Manchon d'enroulement (1) selon l'une au moins des revendications précédentes, **caractérisé en ce qu'**il possède des adaptateurs (4) aux deux extrémités.

7. Manchon d'enroulement (1) selon l'une au moins des revendications précédentes, **caractérisé en ce que** l'adaptateur (4) est fabriqué dans un matériau plus résistant que le corps de manchon (2).

8. Manchon d'enroulement (1) selon l'une au moins des revendications précédentes, **caractérisé en ce que** l'adaptateur (4) est fabriqué dans une matière plastique très résistante à l'usure.

9. Manchon d'enroulement (1) selon l'une au moins des revendications précédentes, **caractérisé en ce que** l'adaptateur (4) est fabriqué dans une matière plastique armée de fibres, en particulier à base de polyamide.

10. Manchon d'enroulement (1) selon l'une au moins des revendications précédentes, **caractérisé en ce que** l'adaptateur (4) est fabriqué par moulage par injection.

11. Manchon d'enroulement (1) selon l'une au moins des revendications précédentes, **caractérisé en ce que** le corps de manchon (2) est fabriqué par enroulement à partir de papier ou de carton.

12. Manchon d'enroulement (1) selon l'une au moins des revendications précédentes, **caractérisé en ce que** le corps de manchon (2) est fabriqué dans une matière thermoplastique, en particulier en styrène-butadiène.

13. Manchon d'enroulement (1) selon l'une au moins des revendications précédentes, **caractérisé en ce que** le corps de manchon (2) est fabriqué par extrusion.
